# EUROPÄISCHE PATENTSCHRIFT

(11) **EP 2 242 955 B1**
(45) Veröffentlichungstag und Bekanntmachung des Hinweises auf die Patenterteilung: **17.10.2018**
(21) Anmeldenummer: 09712985.2
(22) Anmeldetag: 12.02.2009
(51) Int. Cl.: F23R 3/00, F01D 9/02

(54) **GASTURBINE MIT RINGFÖRMIGER BRENNKAMMER SOWIE VERFAHREN ZUM MONTIEREN**
GAS TURBINE HAVING AN ANNULAR COMBUSTION CHAMBER AND ASSEMBLY METHOD
TURBINE À GAZ À CHAMBRE DE COMBUSTION ANNULAIRE ET PROCÉDÉ D'ASSEMBLAGE

(30) Priorität: 20.02.2008 CH 2452008
(43) Veröffentlichungstag der Anmeldung: 27.10.2010
(73) Patentinhaber: General Electric Technology GmbH, 5400 Baden (CH)
(72) Erfinder: TSCHUOR, Remigi, CH-5210 Windisch (CH); JONES, Russell, Bond, Jupiter Florida 33458 (US); SEDA-MAURELL, Nilze, Isabel, West Palm Beach Florida 33412 (US); DUGGANS, Marion, Oneil, West Palm Beach F 33409 (US)
(74) Vertreter: General Electric Technology GmbH
(86) Internationale Anmeldenummer: PCT/EP2009/051644
(87) Internationale Veröffentlichungsnummer: WO 2009/103658

(56) Entgegenhaltungen:
- EP-A- 1 847 685
- CH-A- 342 794
- DE-A1- 1 626 025
- GB-A- 1 091 573
- GB-A- 2 434 199
- US-A- 3 031 844
- US-A1- 2004 020 212

## Beschreibung

### Technisches Gebiet

Die vorliegende Erfindung bezieht sich auf das Gebiet der thermischen Maschinen. Sie betrifft eine thermische Maschine gemäss dem Oberbegriff des Anspruchs 1 sowie ein Verfahren zum Montieren einer solchen thermischen Maschine.

### Stand der Technik

Moderne Industrie-Gasturbinen (IGT) werden in der Regel mit Ringbrennkammern ausgelegt. Meist kleinere IGTs werden als so genannte "Can Annular Combustors" ausgeführt. Bei einer IGT mit Ringbrennkammer ist der Brennraum begrenzt durch die Seitenwände sowie die Eintritts- und Austrittsebene des Heissgases. Eine solche Gasturbine ist in den Fig. 1 und 2 dargestellt. Die in den Fig. 1 und 2 im Ausschnitt gezeigte Gasturbine 10 hat ein Turbinengehäuse 11, in dem ein um eine Achse 27 drehender Rotor 12 untergebracht ist. Auf der rechten Seite ist an Rotor 12 ein Verdichter 17 zur Verdichtung von Verbrennungs- und Kühlluft ausgebildet, auf der linken Seite ist eine Turbine 13 angeordnet. Der Verdichter 17 verdichtet Luft, die in ein Plenum 14 einströmt. Im Plenum ist konzentrisch zur Achse 27 eine ringförmige Brennkammer 15 angeordnet, die eingangsseitig durch eine mit Frontplattenkühlluft 20 gekühlte Frontplatte 19 abgeschlossen ist und ausgangsseitig über einen Heissgaskanal 25 mit dem Eingang der Turbine 13 in Verbindung steht.

In der Frontplatte 19 sind in einem Ring Brenner 16 angeordnet, die beispielsweise als Vormischbrenner, wie sie vorzugsweise aus EP-A1-321 809 oder EP-A1-704 657 hervorgehen, ausgelegt sind und ein Brennstoff-Luft-Gemisch in die Brennkammer 15 eindüsen. Die genannten Druckschriften und die daraus abgeleiteten Weiterentwicklungen bilden einen integrierenden Bestandteil dieser Anmeldung. Der bei der Verbrennung des Gemisches entstehende Heissluftstrom 26 gelangt durch den Heissgaskanal 25 in die Turbine 13 und wird dort unter Arbeitsleistung entspannt. Die Brennkammer 15 mit dem Heissgaskanal 25 ist aussen mit Abstand von einem äusseren und inneren Kühlhemd 21 bzw. 31 umgeben, die mittels Befestigungselementen 24 an der Brennkammer 15, 25 befestigt sind und zwischen sich und der Brennkammer 15, 25 jeweils einen äusseren und inneren Kühlkanal 22 bzw. 32 ausbilden. In den Kühlkanälen 22, 32 strömt in Gegenrichtung zum Heissgasstrom 26 Kühlluft an den Wänden der Brennkammer 15, 25 entlang einer Brennkammerhaube 18 ein und von dort in die Brenner 16 bzw. Frontplattenkühlluft 20 direkt in die Brennkammer 15.

Die Seitenwände der Brennkammer 15, 25 werden dabei entweder als Schalenelemente ausgeführt oder als Vollschalen (Aussenschale 23, Innenschale 33). Bei der Verwendung von Vollschalen ergibt sich montagebedingt die Notwendigkeit einer Trennebene (29 in Fig. 4 ff.), die es erlaubt, eine obere Hälfte der Schale 23, 33 (das Oberteil) abzunehmen, um zum Beispiel den Gasturbinen-Rotor 12 zu montieren bzw. zu demontieren. Die Trennebene 29 weist entsprechend zwei Trennebenenschweissnähte auf, die sich am Beispiel der von der Anmelderin gebauten Gasturbine auf der Höhe der Maschinenachse 27 befinden.

Für das Schweissen der Trennebenen 29 an der Aussenschale 23 ist der Zugang sowohl von der Heissgasseite als auch von der Kühlluftseite her möglich. Für die Schweissung der Trennebenen an der Innenschale 33 ist der Zugang nur von der Heissgasseite her gewährleistet (Zugang über ein Mannloch im Turbinengehäuse 11). Die Auftrennung einer Schale in eine obere und untere Hälfte (Ober- und Unterteil) sowie das Verschweissen nach Montage des Rotors 12 ist aus dem Stand der Technik bekannt und gängige Praxis.

EP 1 847 685 offenbart eine thermische Maschine, welche eine durch eine Aussenschale und eine Innenschale nach aussen begrenzte, ringförmige Brennkammer umfasst, wobei die Aussenschale und Innenschale jeweils in einer Trennebene in eine obere Hälfte und eine untere Hälfte aufgeteilt sind und die in der Trennebene miteinander verschweisst sind. US 3,031,844 beschreibt ein Verfahren zum Montieren einer thermischen Maschine mit den wesentlichen Schritten, dass das Verbindungselement in eine der Hälften eingesetzt wird, in einem 2. Schritt die beiden Hälften nebeneinandergestellt werden, in einem 3. Schritt ein Verbindungselement in eine der Hälften der jeweiligen Schale eingefahren wird, und das Verbindungselement in der endgültigen Position fest mit den beiden Hälften verbunden wird. CH 342 794 offenbart ebenfalls ringförmige Brennkammern, welche aus Hälften zusammengesetzt sind. Gemäss der Lehre der GB 2 434 199 sind Nahtlinien zwischen Brennkammersegmenten durch Hitzeschild abgedeckt.

Aufgrund der gegenüber dem Grundmaterial reduzierten Materialeigenschaften der Schweissnaht sowie der fehlenden thermischen Schutzschicht (TBC Thermal Barrier Coating) auf und in unmittelbarere Nähe der Schweissnähte weisen die Seitenwände im Bereich der Trennebenen 29 eine verringerte Festigkeit und Lebensdauer auf. Die thermisch sehr stark belasteten Aussen- und Innenschalen 23 bzw. 33 wirken auf die vier Trennebenen (29 und weitere) mit hohen Druck- und Zugspannungen. Die geforderte Betriebsdauer von Aussen- und Innenschalen 23 bzw. 33 beträgt typischerweise zwei so genannte Service-Intervalle (service intervalls/service cycles). Ein Betriebsintervall beschreibt die Zeit zwischen der (Wieder-)Inbetriebnahme der Brennkammer und dem Rekonditionieren der Komponenten. Beide Schalen, die Aussen- und Innenschale 23, 33, beginnen im Betrieb oft am Anfang und Ende der Trennebenenschweissnähte einzureissen.

### Darstellung der Erfindung

Es ist Aufgabe der Erfindung, eine thermische Maschine, insbesondere Gasturbine, zu schaffen, welche die oben genannten Nachteile bekannter Maschinen vermeidet und insbesondere ein Einreissen der Brennkammerschalen an den die Schalenhälften verbindenden Schweissnähten verhindert, sowie ein Verfahren zu deren Montage anzugeben.

Die Aufgabe wird durch die Gesamtheit der Merkmale der unabhängigen Ansprüche gelöst. Wesentlich für die Erfindung ist, dass zum Aufnehmen von auf die Trennebenen wirkenden Zug- und Scherkräften an den Trennebenen ein zusätzlicher mechanischer Formschluss vorgesehen ist.

Dabei ist als zusätzlicher mechanischer Formschluss jeweils ein sich über die Trennebene erstreckendes Verbindungselement in Form einer Brücke vorgesehen ist, dass die Aussenschale und Innenschale am Eingang und/oder Ausgang der Brennkammer einen Flansch aufweisen, dass die Verbindungselemente auf der Aussenseite des Flansches angeordnet sind, dass der Flansch auf der Aussenseite eine umlaufende Nut aufweist, und dass die Verbindungselemente in die Nut eingesetzt sind.

Durch den nachträglichen Einbau von (gekühlten!) verschraubten und/oder geschweissten, formschlüssigen Brücken in die Nuten der (beiden) Flansche an der Stelle der Trennebenenschweissnähte kann das im Stand der Technik vorhandene Festigkeits-Defizit kompensiert werden. Die Strukturbrücken nehmen dabei die am Anfang und Ende auftretenden Zug- und Scherkräfte auf.

Die Verbindungselemente können dabei mit den beiden Hälften der Aussenschale bzw. Innenschale lösbar verbunden sein. Insbesondere sind dann die Verbindungselemente mit den beiden Hälften der Aussenschale bzw. Innenschale durch Schrauben oder Bolzen lösbar verbunden.

Die Verbindungselemente können aber auch mit den beiden Hälften der Aussenschale bzw. Innenschale stoffschlüssig verbunden, insbesondere verschweisst, sein.

Die Erfindung zeichnet sich dadurch aus, dass die Nut und die Verbindungselemente derart ausgebildet sind, dass die Verbindungselemente durch Formschluss in der Nut gehalten werden.

Gemäss einer weiteren Ausgestaltung weisen die Verbindungselemente erste Mittel zur Verbesserung der mechanischen Integrität auf, wobei als Mittel zur Verbesserung der mechanischen Integrität vorzugsweise an den Enden kehlförmige Einschnitte vorgesehen sind.

Eine andere Ausgestaltung ist dadurch gekennzeichnet, dass die Verbindungselemente zweite Mittel zur Verbesserung der Montierbarkeit aufweisen, wobei als Mittel zur Verbesserung der Montierbarkeit vorzugsweise auf der Oberseite ein Nocken vorgesehen ist.

Eine weitere Ausgestaltung zeichnet sich dadurch aus, dass die Verbindungselemente dritte Mittel zur Verbesserung der Kühlung der Verbindungselemente aufweisen.

Gemäss einer anderen Ausgestaltung der Erfindung weisen die Verbindungselemente vierte Mittel zur Ausbildung von Kühlkanälen zwischen Verbindungselement und Flansch auf, wobei als Mittel zur Ausbildung von Kühlkanälen vorzugsweise auf der Unterseite eine wellenförmige Grundfläche vorgesehen ist.

Eine Ausgestaltung des erfindungsgemässen Verfahrens ist dadurch gekennzeichnet, dass das Verbindungselement im ersten Schritt lose in die obere Hälfte eingesetzt und in der endgültigen Position mit den beiden Hälften verschweisst wird.

Eine andere Ausgestaltung ist dadurch gekennzeichnet, dass das Verbindungselement im ersten Schritt in die obere Hälfte an seiner endgültigen Position eingesetzt und mit Schrauben oder Bolzen gesichert wird, und dass im dritten Schritt die obere Hälfte unter gleichzeitigem Einfahren des Verbindungselements auf der unteren Hälfte positioniert wird.

### Kurze Erläuterung der Figuren

Die Erfindung soll nachfolgend anhand von Ausführungsbeispielen im Zusammenhang mit der Zeichnung näher erläutert werden. Alle für das unmittelbare Verständnis der Erfindung nicht erforderlichen Elemente sind weggelassen worden. Gleiche Elemente sind in den verschiedenen Figuren mit den gleichen Bezugszeichen versehen. Die Strömungsrichtung der Medien ist mit Pfeilen angegeben. Es zeigen
- Fig. 1: einen Längsschnitt durch eine gekühlte Ringbrennkammer einer Gasturbine nach dem Stand der Technik;
- Fig. 2: im einzelnen die Ringbrennkammer aus Fig. 1 mit den aussen befestigten Kühlhemden;
- Fig. 3: im Längsschnitt das turbinenseitige Ende der Aussenschale der Brennkammer aus Fig. 1 mit dem angesetzten Flansch;
- Fig. 4: im Ausschnitt die an der Trennebene zusammen stossenden Hälften der Aussenschale mit einer am Flansch angeordneten verschraubten Brücke gemäss einem bevorzugten Ausführungsbeispiel der Erfindung;
- Fig. 5: den Ausschnitt aus Fig. 4 von einer anderen Richtung betrachtet;
- Fig. 6: einen ersten Teilschritt bei der Montage der Brücke gemäss Fig. 4;
- Fig. 7: in verschiedenen Teilfiguren (a), (b) und (c) verschiedene Ansichten einer Brücke gemäss Fig. 4;
- Fig. 8: im Ausschnitt die an der Trennebene zusammen stossenden Hälften der Aussenschale mit einer am Flansch angeordneten verschweissten Brücke gemäss einem anderen bevorzugten Ausführungsbeispiel der Erfindung;
- Fig. 9: den Ausschnitt aus Fig. 8 aus einer anderen Richtung betrachtet;
- Fig. 10: in verschiedenen Teilfiguren (a), (b) und (c) verschiedene Ansichten einer Brücke gemäss Fig. 8, und
- Fig. 11: in zwei Teilfiguren (a) und (b) unterschiedliche Ansichten einer mit zusätzlichen Kühlmitteln versehenen Brücke ähnlich Fig. 10.

### Wege zur Ausführung der Erfindung

Ein wesentliches Merkmal der Erfindungsidee ist ein zusätzlicher, mechanischer Formschluss der Trennebenenschweissnähte zwischen den Halbschalen der Aussenschale und/oder Innenschale einer ringförmigen Brennkammer (Bemerkung: Alle nachfolgenden Erläuterungen und Darstellungen beziehen sich auf die Aussenschale, gelten aber entsprechend auch für eine Innenschale). Dabei wird beidseitig der Trennebene, vorzugsweise in einem jeweils bereits vorhanden Flansch, eine Brücke als zusätzliches Verbindungselement eingesetzt. Diese Brücke kann, muss jedoch nicht, so ausgeführt werden, dass sie weiterhin eine Kühlung der Flanschpartie erlaubt bzw. ermöglicht.

Die konstruktive Ausführung unterliegt generell den folgenden Prinzipien:
- Die Brücken sind nahezu formschlüssig ausgelegt. Das hat zur Folge, dass diese genau in die jeweilige Flanschgeometrie passen und im Betrieb, aufgrund der thermischen Verformung der Schalen und des Flansches, formschlüssig verklemmen.
- Die Brücken sollen möglichst nahe der "kalten" Schalenaussenwand zu liegen kommen, damit keine weiteren, unnötig hohen Hebelwirkungskräfte entstehen.
- Die Brücken können geschweisst, formschlüssig eingeklemmt oder verschraubt werden.
- Kühlluft kann eingesetzt werden, um die Unterseite der Brücken in unmittelbarer Nachbarschaft der thermisch belasteten Schalenstruktur zu kühlen, um durch die Brücke eine verstärkte Übertragung von Spannungen von der Trennebenenschweissnaht weg zu bewirken.

In einer praktischen Ausführung der Erfindungsidee wird die Brücke einseitig, im Oberteil der Aussenschale, in eine Flanschnut eingesetzt. Die beiden Schalen werden in der Gasturbine (GT) übereinander gestellt und die Brücke in ihre Position geschoben bzw. geschlagen (ein Nocken oder eine Nase am Aussendurchmesser der Brücke kann dabei als Ansetzpunkt für einen Dorn oder Hammer dienen.) Sobald die Brücke über der Trennebene in Position liegt, wird sie an ihrer Oberseite mit dem Flansch verschweisst. Die geometrische Ausführung des Flansches sowie der Brücke selber erlaubt es dabei vorzugsweise der Kühlluft, durch den Flansch unter der Brücke vorbei zu strömen - und so die Voraussetzungen für eine Konvektivkühlung zu gewährleisten.

Anstelle der stoffschlüssigen Schweissverbindung zwischen Brücke und Flansch ist aber auch eine lösbare Verbindung denkbar: Die Brücke wird dann einseitig, im Oberteil (in der oberen Hälfte) der Aussenschale, in die Flanschnut eingesetzt und mit Bolzen an ihrem Bestimmungsort positioniert. Die beiden Halbschalen werden in der Gasturbine übereinander gestellt und die Brücke in die untere Halbschale eingefahren. Sobald die beiden Halbschalen exakt übereinander liegen, kann die Brücke auch in der unteren Halbschale gesichert werden (durch Bolzen und/oder Schrauben). Für eine bessere Zugänglichkeit beim Schweissen der Trennebene kann die Brücke auch jederzeit wieder entfernt und neu eingesetzt werden.

Die beiden o.g. Alternativen (geschweisste bzw. geschraubte Brücke) sollen nachfolgend an den Ausführungsbeispielen der Fig. 4 bis 11 erläutert werden. Bevorzugt werden die Schalen 23, 33 der Ringbrennkammer 15, 25 am brennerseitigen und am turbinenseitigen Ende mit Flanschen versehen, die zur Verbindung zwischen Brennkammer und benachbarten Bauteilen eingesetzt werden. In Fig. 3 zeigt als Beispiel im Längsschnitt das turbinenseitige Ende der Aussenschale 23 der Brennkammer 15, 25 aus Fig. 1 mit dem angesetzten Flansch 28. Der Flansch 28 weist auf der Aussenseite eine Nut 34 auf, welche die zur mechanischen Entlastung der Trennebenenschweissnähte vorgesehenen Brücken aufnimmt.

In Fig. 4 und 5 sind - aus verschiedenen Blickwinkeln gesehen - in einem Ausschnitt die an der Trennebene 29 zusammenstossenden Hälften 23a, 23b der Aussenschale 23 mit einer am Flansch 34 angeordneten verschraubten Brücke 30 gemäss einem bevorzugten Ausführungsbeispiel der Erfindung wiedergegeben. Die Brücke 30 selbst ist in verschiedenen Ansichten in Fig. 7a bis 7c dargestellt. Die Brücke 30 hat die Form einen länglichen ebenen Streifens mit rechteckigem Querschnitt, der die leicht gebogene Form eines Kreisbogensegments aufweist. Die Länge der Brücke 30 ist so gewählt, dass auf beiden Seiten der Trennebene 29 mit ausreichendem Abstand jeweils zwei Befestigungslöcher 36 angebracht werden können, die der Verschraubung/Verbolzung der Brücke 30 mit den beiden verschweissten Halbschalen 23a, 23b dienen. Wird die Brücke 30 verschraubt, werden gemäss Fig. 4 bzw. 5 entsprechende Schrauben 35 eingesetzt. Beim Zusammenbau wird die Brücke - wie oben bereits erwähnt - zunächst gemäss Fig. 6 mit der oberen Hälfte 23a der Aussenschale verschraubt, bevor die Halbschalen 23a, 23b dann zusammengeführt werden. Entsprechendes gilt auch für die Innenschale 33.

Für eine Entlastungsanordnung mit geschweisster Brücke wird vorzugsweise ein Verbindungselement 40 gemäss Fig. 8-10 oder 11 eingesetzt. Die Brücke 40 ist in ihrer Querschnittskontur (Fig. 10b) der Querschnittskontur der Flanschnut 34 so angepasst, dass die Brücke 40 formschlüssig in die Nut 34 eingeschoben werden kann und dabei mit einer Fussleiste 37 in einer Hinterschneidung in der Nut 34 eingreift. Auf der Oberseite der Brücke 40 ist in der Mitte ein quer stehender Nocken 39 vorgesehen, an dem beim Einschlagen der Brücke 40 in die Nut 34 mit einem Schlagwerkzeug angesetzt werden kann. Auf der Unterseite der Brücke 40 ist eine wellenförmige Grundfläche 38 ausgebildet (Fig. 10b), durch die zwischen Brücke 40 und Nutboden ein in Umfangsrichtung des Flansches 28 verlaufender Kühlkanal entsteht. An den Enden der Brücke 40 sind mit Vorteil kehlförmige Einschnitte 41, 42 angeordnet, die partiell einseitig (Fig. 10c) oder auch als Kreuz (Fig. 11) eingearbeitet sind. Die Krümmungsradien der Einschnitte können dabei variieren.

Insgesamt stellen die neuartigen, formschlüssigen Verbindungselemente, die als "Strukturbrücken für die Brennkammerschalen-Trennebene" wirken, signifikant verbesserte Kraftübertragungen an den Enden der Trennebene sicher.

Im Rahmen der Erfindung sind dabei verschiedene Abweichungen und Varianten einer Grund-Ausführung möglich:
- Die Brücken (40) können für eine verbesserte mechanische Integrität - verbesserte Kraftflussübertragung, Brechen der Kraftspitzen - an ihren Enden kehlförmige Einschnitte (41, 42) aufweisen;
- die Einschnitte in der Brücke können partiell einseitig oder auch als Kreuz eingearbeitet werden;
- die Radien der gezeigten Einschnitte Fig. 10) können variieren;
- die Wandstärken der beiden gezeigten Brücken (30, 40) können variieren;
- die Brücken können auf der Kühlluftseite zur Steigerung der Kühleffektivität mit Turbulenzrippen ergänzt werden;
- die Brücken könnten auf der Kühlluftseite zur Steigerung der Kühleffektivität mit Prallkühlluft gekühlt werden;
- die Brücken können aus Gründen der besseren Montierbarkeit an der Oberseite einen Nocken (39) aufweisen, um eine vereinfachte Verschiebbarkeit durch Hammerschlag zu erreichen; und
- in der Werkstatt kann für das Verschweissen der Brücken mit dem Flansch jegliche Art von adäquaten Schweissverfahren angewendet werden.

### Bezugszeichenliste

- 10: Gasturbine
- 11: Turbinengehäuse
- 12: Rotor
- 13: Turbine
- 14: Plenum
- 15: Brennkammer
- 16: Brenner (Doppelkegel- oder EV-Brenner)
- 17: Verdichter
- 18: Brennkammerhaube
- 19: Frontplatte
- 20: Frontplattenkühlluft
- 21: äusseres Kühlhemd
- 22: äusserer Kühlkanal
- 23: Aussenschale
- 23a: obere Hälfte der Aussenschale
- 23b: untere Hälfte der Aussenschale
- 24: Befestigungselement
- 25: Heissgaskanal
- 26: Heissgasstrom
- 27: Achse
- 28: Flansch
- 29: Trennebene
- 30,40: Verbindungselement (Brücke)
- 31: inneres Kühlhemd
- 32: innerer Kühlkanal
- 33: Innenschale
- 34: Nut
- 35: Schraube
- 36: Befestigungsloch
- 37: Fussleiste
- 38: Grundfläche (wellenförmig)
- 39: Nocken
- 41,42: Einschnitt (kehlförmig)

## Patentansprüche

1. Thermische Maschine, insbesondere Gasturbine (10), welche eine durch eine Aussenschale (23) und eine Innenschale (33) nach aussen begrenzte, ringförmige Brennkammer (15, 25) umfasst, wobei die Aussenschale (23) und Innenschale (33) jeweils in einer Trennebene (29) in eine obere Hälfte (23a) und eine untere Hälfte (23b) aufgeteilt sind, die in der Trennebene (29) miteinander verschweisst sind, **dadurch gekennzeichnet, dass** zum Aufnehmen von auf die Trennebenen (29) wirkenden Zug- und Scherkräften an den Trennebenen (29) ein zusätzlicher mechanischer Formschluss (30, 40) in Form eines sich brückenartig über die Trennebene (29) erstreckenden Verbindungselementes (30, 40) vorgesehen ist, dass die Aussenschale (23) und Innenschale (33) am Eingang und/oder Ausgang der Brennkammer (15, 25) einen Flansch (28) aufweisen, und dass die Verbindungselemente (30, 40) auf der Aussenseite eines dieser Aussenschale oder gar Innenschale Flansche (28) angeordnet sind, dass der Flansch (28) auf der Aussenseite eine umlaufende Nut (34) aufweist, wobei die Verbindungselemente (30, 40) in die Nut (34) eingesetzt sind, und dass die Verbindungselemente (30, 40) und die Nut (34) derart ausgebildet sind, dass die in die Nut einsetzbaren Verbindungselemente durch Formschluss in der Nut (34) gehalten werden.

2. Thermische Maschine nach Anspruch 1, **dadurch gekennzeichnet, dass** die Verbindungselemente (30) mit den beiden Hälften (23a, 23b) der Aussenschale (23) bzw. Innenschale (33) lösbar verbunden sind.

3. Thermische Maschine nach Anspruch 2, **dadurch gekennzeichnet, dass** die Verbindungselemente (30) mit den beiden Hälften (23a, 23b) der Aussenschale (23) bzw. Innenschale (33) durch Schrauben (35) oder Bolzen lösbar verbunden sind.

4. Thermische Maschine nach einem der Ansprüche 2 bis 3, **dadurch gekennzeichnet, dass** die Verbindungselemente (40) mit den beiden Hälften (23a, 23b) der Aussenschale (23) bzw. Innenschale (33) zusätzlich stoffschlüssig verbunden, insbesondere verschweisst, sind.

5. Thermische Maschine nach einem der Ansprüche 1 bis 4, **dadurch gekennzeichnet, dass** die Verbindungselemente (30) erste Mittel (41, 42) zur Verbesserung der mechanischen Integrität aufweisen.

6. Thermische Maschine nach Anspruch 5, **dadurch gekennzeichnet, dass** die Verbindungselemente (40) als Mittel (41, 42) zur Verbesserung der mechanischen Integrität an den Enden kehlförmige Einschnitte (41, 42) aufweisen.

7. Thermische Maschine nach einem der Ansprüche 1 bis 6, **dadurch gekennzeichnet, dass** die Verbindungselemente (40) zweite Mittel (39) zur Verbesserung der Montierbarkeit aufweisen.

8. Thermische Maschine nach Anspruch 7, **dadurch gekennzeichnet, dass** die Verbindungselemente (40) als Mittel zur Verbesserung der Montierbarkeit auf der Oberseite einen Nocken (39) aufweisen.

9. Thermische Maschine nach einem der Ansprüche 1 bis 8, **dadurch gekennzeichnet, dass** die Verbindungselemente (30, 40) dritte Mittel zur Verbesserung der Kühlung der Verbindungselemente (30, 40) aufweisen.

10. Thermische Maschine nach einem der Ansprüche 1 bis 9, **dadurch gekennzeichnet, dass** die Verbindungselemente (40) vierte Mittel (38) zur Ausbildung von Kühlkanälen zwischen Verbindungselement (40) und Flansch (28) aufweisen.

11. Thermische Maschine nach Anspruch 10, **dadurch gekennzeichnet, dass** die Verbindungselemente (40) als Mittel zur Ausbildung von Kühlkanälen auf der Unterseite eine wellenförmige Grundfläche (38) aufweisen.

12. Verfahren zum Montieren einer thermischen Maschine nach einem der Ansprüche 1 bis 11, **dadurch gekennzeichnet, dass** in einem ersten Schritt das Verbindungselement (30, 40) in die obere Hälfte (23a) der jeweiligen, in obere Hälfte (23a) und untere Hälfte (23b) aufgetrennten Schale (23, 33) eingesetzt wird, dass in einem zweiten Schritt die obere und die untere Hälfte (23a, 23b) übereinander gestellt werden, dass in einem dritten Schritt das Verbindungselement (30, 40) in die untere Hälfte (23b) der jeweiligen Schale (23, 33) eingefahren wird, und dass das Verbindungselement (30, 40) in der endgültigen Position formschlüssig mit der oberen und der unteren Hälfte (23a, 23b) verbunden wird.

13. Verfahren nach Anspruch 12, **dadurch gekennzeichnet, dass** das Verbindungselement (40) im ersten Schritt lose in die obere Hälfte (23a) eingesetzt und in der endgültigen Position mit den beiden Hälften (23a, 23b) verschweisst wird.

14. Verfahren nach Anspruch 12, **dadurch gekennzeichnet, dass** das Verbindungselement (30) im ersten Schritt in die obere Hälfte (23a) an seiner endgültigen Position eingesetzt und mit Schrauben (35) oder Bolzen gesichert wird, und dass im dritten Schritt die obere Hälfte (23a) unter gleichzeitigem Einfahren des Verbindungselements (30) auf der unteren Hälfte (23b) positioniert wird.

## Claims

1. Thermal machine, in particular a gas turbine (10), which comprises an annular combustion chamber (15, 25) which is bounded on the outside by an outer shell (23) and an inner shell (33), wherein the outer shell (23) and the inner shell (33) are each split on a separating plane (29) into an upper half (23a) and a lower half (23b), which are welded to one another on the separating plane (29), **characterized in that** an additional mechanical interlock (30, 40) in the form of a connecting element (30, 40) which extends over the separating plane (29) in a bridge-like manner is provided on the separating planes (29) in order to absorb tensile and shear forces acting on the separating planes (29), **in that** the outer shell (23) and the inner shell (33) have a flange (28) at the inlet and/or outlet of the combustion chamber (15, 25), and **in that** the connecting elements (30, 40) are flanges (28) arranged on the outside of one of these outer shells or even inner shells, **in that** the flange (28) has a circumferential groove (34) on the outside, wherein the connecting elements (30, 40) are inserted into the groove (34), and **in that** the connecting elements (30, 40) and the groove (34) are designed such that the connecting elements which can be inserted into the groove are held in the groove (34) by an interlock.

2. Thermal machine according to Claim 1, **characterized in that** the connecting elements (30) are detachably connected to the two halves (23a, 23b) of the outer shell (23) and of the inner shell (33), respectively.

3. Thermal machine according to Claim 2, **characterized in that** the connecting elements (30) are detachably connected to the two halves (23a, 23b) of the outer shell (23) and inner shell (33), respectively, by means of screws (35) or bolts.

4. Thermal machine according to one of Claims 2 to 3, **characterized in that** the connecting elements (40) are additionally integrally connected, in particular welded, to the two halves (23a, 23b) of the outer shell (23) and inner shell (33).

5. Thermal machine according to one of Claims 1 to 4, **characterized in that** the connecting elements (30) have first means (41, 42) in order to improve the mechanical integrity.

6. Thermal machine according to Claim 5, **characterized in that** the connecting elements (40) have incisions (41, 42) in the form of fillets as means (41, 42) in order to improve the mechanical integrity at the ends.

7. Thermal machine according to one of Claims 1 to 6, **characterized in that** the connecting elements (40) have second means (39) in order to improve the assembly capability.

8. Thermal machine according to Claim 7, **characterized in that** the connecting elements (40) have a stud (39) on the upper face as means in order to improve the assembly capability.

9. Thermal machine according to one of Claims 1 to 8, **characterized in that** the connecting elements (30, 40) have third means in order to improve the cooling of the connecting elements (30, 40).

10. Thermal machine according to one of Claims 1 to 9, **characterized in that** the connecting elements (40) have fourth means (38) in order to form cooling channels between the connecting element (40) and the flange (28) .

11. Thermal machine according to Claim 10, **characterized in that** the connecting elements (40) have a corrugated base surface (38) on the lower face, as means in order to form cooling channels.

12. Method for assembly of a thermal machine according to one of Claims 1 to 11, **characterized in that**, in a first step, the connecting element (30, 40) is inserted into the upper half (23a) of the respective shell (23, 33), which is separated into an upper half (23a) and a lower half (23b), **in that**, in a second step, the upper and the lower half (23a, 23b) are placed one on top of the other, **in that**, in a third step, the connecting element (30, 40) is driven into the lower half (23b) of the respective shell (23, 33), and **in that** the connecting element (30, 40) is connected in an interlocking manner to the upper and the lower half (23a, 23b) in the final position.

13. Method according to Claim 12, **characterized in that**, in the first step, the connecting element (40) is inserted loosely into the upper half (23a), and is welded to the two halves (23a, 23b) in the final position.

14. Method according to Claim 12, **characterized in that**, in the first step, the connecting element (30) is inserted into the upper half (23a) at its final position, and is secured by screws (35) or bolts, and **in that**, in the third step, the upper half (23a) is positioned while the connecting element (30) is driven in on the lower half (23b) at the same time.

## Revendications

1. Machine thermique, en particulier turbine à gaz (10), qui comprend une chambre de combustion (15, 25) de forme annulaire, limitée vers l'extérieur par une coque extérieure (23) et une coque intérieure (33), la coque extérieure (23) et la coque intérieure (33) étant à chaque fois divisées dans un plan de séparation (29) en une moitié supérieure (23a) et une moitié inférieure (23b) qui sont soudées l'une à l'autre dans le plan de séparation (29), **caractérisée en ce que** pour recevoir des forces de traction et de cisaillement agissant sur les flancs de séparation (29), un engagement positif mécanique supplémentaire (30, 40) est prévu au niveau des plans de séparation (29) sous la forme d'un élément de liaison (30, 40) s'étendant en forme de pont par-dessus le plan de séparation (29), **en ce que** la coque extérieure (23) et la coque intérieure (33) présentent une bride (28) à l'entrée et/ou à la sortie de la chambre de combustion (15, 25) et **en ce que** les éléments de liaison (30, 40) sont disposés sur le côté extérieur d'une de ces brides (28) de coque extérieure ou même de coque intérieure, **en ce que** la bride (28) présente sur le côté extérieur une rainure périphérique (34), les éléments de liaison (30, 40) étant insérés dans la rainure (34), et **en ce que** les éléments de liaison (30, 40) et la rainure (34) sont réalisés de telle sorte que les éléments de liaison pouvant être insérés dans la rainure soient maintenus par engagement positif dans la rainure (34).

2. Machine thermique selon la revendication 1, **caractérisée en ce que** les éléments de liaison (30) sont connectés de manière amovible au deux moitiés (23a, 23b) de la coque extérieure (23) ou de la coque intérieure (33).

3. Machine thermique selon la revendication 2, **caractérisée en ce que** les éléments de liaison (30) sont connectés de manière amovible aux deux moitiés (23a, 23b) de la coque extérieure (23) ou de la coque intérieure (33) par des vis (35) ou des boulons.

4. Machine thermique selon l'une quelconque des revendications 2 à 3, **caractérisée en ce que** les éléments de liaison (40) sont connectés en outre par liaison de matière, notamment par soudage, aux deux moitiés (23a, 23b) de la coque extérieure (23) ou de la coque intérieure (33).

5. Machine thermique selon l'une quelconque des revendications 1 à 4, **caractérisée en ce que** les éléments de liaison (30) présentent des premiers moyens (41, 42) pour améliorer l'intégrité mécanique.

6. Machine thermique selon la revendication 5, **caractérisée en ce que** les éléments de liaison (40) présentent, en tant que moyens (41, 42) pour améliorer l'intégrité mécanique, des entailles en forme de gorge (41, 42) aux extrémités.

7. Machine thermique selon l'une quelconque des revendications 1 à 6, **caractérisée en ce que** les éléments de liaison (40) présentent des deuxièmes moyens (39) pour améliorer la facilité de montage.

8. Machine thermique selon la revendication 7, **caractérisée en ce que** les éléments de liaison (40) présentent, en tant que moyens pour améliorer la facilité de montage, une came (39) sur le côté supérieur.

9. Machine thermique selon l'une quelconque des revendications 1 à 8, **caractérisée en ce que** les éléments de liaison (30, 40) présentent des troisièmes moyens pour améliorer le refroidissement des éléments de liaison (30, 40).

10. Machine thermique selon l'une quelconque des revendications 1 à 9, **caractérisée en ce que** les éléments de liaison (40) présentent des quatrièmes moyens (38) pour réaliser des canaux de refroidissement entre l'élément de liaison (40) et la bride (28).

11. Machine thermique selon la revendication 10, **caractérisée en ce que** les éléments de liaison (40) présentent, en tant que moyens pour réaliser de canaux de refroidissement, une surface de base de forme ondulée (38) sur le côté inférieur.

12. Procédé de montage d'une machine thermique selon l'une quelconque des revendications 1 à 11, **caractérisé en ce que** dans une première étape, l'élément de liaison (30, 40) est inséré dans la moitié supérieure (23a) de la coque respective (23, 33) divisée en une moitié supérieure (23a) et une moitié inférieure (23b), **en ce que** dans une deuxième étape, la moitié supérieure et la moitié inférieure (23a, 23b) sont placées l'une sur l'autre, **en ce que** dans une troisième étape, l'élément de liaison (30, 40) est introduit dans la moitié inférieure (23b) de la coque respective (23, 33), et **en ce que** l'élément de liaison (30, 40), dans la position finale, est connecté par engagement positif à la moitié supérieure et à la moitié inférieure (23a, 23b).

13. Procédé selon la revendication 12, **caractérisé en ce que** l'élément de liaison (40), dans la première étape, est inséré lâchement dans la moitié supérieure (23a) et, dans la position finale, est soudé aux deux moitiés (23a, 23b).

14. Procédé selon la revendication 12, **caractérisé en ce que** l'élément de liaison (30), dans la première étape, est inséré dans la moitié supérieure (23a) au niveau de sa position finale et est fixé par des vis (35) ou des boulons, et **en ce que** dans la troisième étape, la moitié supérieure (23a), avec introduction simultanée de l'élément de liaison (30), est positionnée sur la moitié inférieure (23b) .
